# EUROPÄISCHE PATENTSCHRIFT

(11) **EP 2 229 554 B1**
(45) Veröffentlichungstag und Bekanntmachung des Hinweises auf die Patenterteilung: **09.10.2013**
(21) Anmeldenummer: 09700544.1
(22) Anmeldetag: 08.01.2009
(51) Int. Cl.: F21S 8/00, G09F 21/06, G09F 21/10, F21V 7/18

(54) **AUFBLASBARE BELEUCHTUNGSVORRICHTUNG**
INFLATABLE ILLUMINATION DEVICE
DISPOSITIF D'ÉCLAIRAGE GONFLABLE

(30) Priorität: 08.01.2008 DE 102008003352
(43) Veröffentlichungstag der Anmeldung: 22.09.2010
(73) Patentinhaber: Nölle, Jürgen, 47495 Rheinberg (DE)
(72) Erfinder: Nölle, Jürgen, 47495 Rheinberg (DE)
(74) Vertreter: Demski, Siegfried
(86) Internationale Anmeldenummer: PCT/DE2009/000008
(87) Internationale Veröffentlichungsnummer: WO 2009/086816

(56) Entgegenhaltungen:
- EP-A- 1 847 761
- WO-A-99/47853
- DE-A1- 10 320 485
- DE-T5-112005 002 658
- FR-A- 797 767
- FR-A- 2 736 706
- US-A1- 2002 191 295

## Beschreibung

Die vorliegende Erfindung betrifft eine Beleuchtungsvorrichtung mit einer Basiseinheit und einer daran anordbaren Leuchteinheit, wobei die Leuchteinheit einen langgestreckt und schlauchförmig ausgebildeten Hohlkörper aufweist, dessen eines Ende mit der Basiseinheit verbindbar ist, wobei die Basiseinheit wenigstens ein Leuchtmittel und die Leuchteinheit zumindest ein Reflexionsmittel aufweisen.

Gattungsgemäße Beleuchtungsvorrichtungen sind aus dem Stand der Technik bekannt und dienen meist der mobilen Nutzung zur Ausleuchtung größerer Plätze, wie beispielsweise Baustellen oder Notversorgungsorte in Katastrophengebieten. Zusätzlich kann an der Außenhaut der Lichtsäule oben und/oder unten eine adhäsive Folie und/oder Klettband aufgebracht werden, sodass sich die Lichtsäule mit austauschbaren Werbebannern in eine transluzente Litfassäule verwandeln kann. Aus Folie kann über die Lichtsäule auch ein Werbestumpf komplett übergezogen werden. Die entsprechenden Leuchteinheiten sind dabei in vorteilhafter Weise lang gestreckt ausgebildet, um sowohl den Nahbereich der Beleuchtungsvorrichtung als auch deren Fernbereich ausreichend ausleuchten zu können.

Beispielsweise ist aus dem europäischen Patent EP 1 062 458 B1 ein provisorisches Not-Beleuchtungssystem bekannt, welches aus einer aufblasbaren Tragkonstruktion aus Gewebe oder flexiblem Kunststoff besteht, die an Ihrem oberen Ende eine oder mehrere Lichtquellen und an Ihrem Boden einen Stützsockel aufweist und die außerdem wenigstens ein Gebläse aufweist, um permanent Luft in die Konstruktion zu fördern und einen ausreichenden Druck aufrecht zu erhalten, damit die Stabilität und Steifheit der Konstruktion gewährleistet ist. Die Tragkonstruktion ist aus einem oder mehreren beieinander angeordneten Zylindern oder Kegeln zusammengesetzt, die innen durch den Einsatz von Trennwänden oder Scheiben mit Löchern in Abschnitte unterteilt sind, die ein stetiges vertikales Aufblasen der Konstruktion ermöglichen, wobei im unteren Teil und im Bereich von Lufteintrittsöffnungen ein Absperrventil angebracht ist, um bei einer Funktionsstörung des Gebläses einen vorschnellen Druckverlust in der Konstruktion zu verhindern. Ein solches Beleuchtungssystem ist handhabbar, in dem der Stützsockel mit der daran angeordneten Tragkonstruktion an einem gewünschten Ort positioniert wird, wonach die Tragkonstruktion mittels des Gebläses aufgeblasen und eine langgestreckte Leuchteinheit ausgebildet wird.

Den Beleuchtungsvorrichtungen des Standes der Technik ist der Nachteil gemeinsam, dass eine oder mehrere Lichtquellen am oberen Ende der Leuchteinheit angeordnet sind, sodass das obere Ende der Leuchteinheit ein hohes Gewicht aufweist und zudem Verbindungskabel zwischen der Basiseinheit und dem oberen Ende der Leuchteinheit vorhanden sein müssen, um die Leuchtmittel mit Energie zu versorgen. Dieses hohe Gewicht am oberen Ende der Leuchteinheit führt dazu, dass beim Abschalten entsprechender Beleuchtungsvorrichtungen darauf geachtet werden muss, dass nach Druckabbau in der Leuchteinheit diese nicht zur Seite oder in sich zusammenfällt, wodurch zum Einen die Leuchtmittel Schaden nehmen könnten und zum Anderen Personen in der näheren Umgebung der Beleuchtungsvorrichtung durch das herabfallende Leuchtmittel verletzt werden könnten. Zudem kommt das nach dem Betrieb heiße Leuchtmittel nach dem Herauslassen der Luft dem Textil sehr nahe und kann dieses thermisch beschädigen. Des Weiteren erhält eine entsprechende Beleuchtungsvorrichtung durch die Anordnung der Leuchtmittel am oberen Ende der Leuchteinheit einen relativ hohen Schwerpunkt, sodass es bei solchen Beleuchtungsvorrichtungen meist notwendig ist, diese gegen Windeinflüsse mit weiteren Befestigungsmitteln am Boden zu befestigen, um ein Umfallen dieser Beleuchtungsvorrichtung zu verhindern.

Ausgehend von diesem Stand der Technik ist es die Aufgabe der vorliegenden Erfindung, eine Beleuchtungsvorrichtung bereit zu stellen, welche einfach handhabbar ist und dabei die Nachteile aus dem Stand der Technik vermeidet.

Diese Aufgabe wird erfindungsgemäß dadurch gelöst, dass die Leuchteinheit und die Basiseinheit durch ein Zugelement miteinander verbunden sind, wobei das Zugelement auf einer federbelasteten Aufwickeleinrichtung aufwickelbar ist und das Reflexionsmittel kegelförmig ausgebildet ist, wobei die Kegelspitze in Richtung der Basiseinheit ausgerichtet über ein Verbindungselement mit dem Hohlkörper und/oder der Basiseinheit verbunden ist. Vorteilhafte Ausgestaltungen der Beleuchtungsvorrichtung sind in den Unteransprüchen offenbart.

Erfindungsgemäß ist vorgesehen, dass die Basiseinheit wenigstens ein Leuchtmittel und die Leuchteinheit zumindest ein Reflexionsmittel aufweist. Diese Ausgestaltung der Beleuchtungsvorrichtung hat den Vorteil, dass keine Leuchtmittel am oberen Ende der Leuchteinheit angeordnet sind, sondern das diese in oder an der Basiseinheit angeordnet sind, sodass das Gewicht der Leuchteinheit, insbesondere an deren oberen Ende, nicht unnötig erhöht wird, was zu den oben beschriebenen Nachteilen führen würde. Des Weiteren ist statt eines Leuchtmittels ein Reflexionsmittel vorzugsweise in der Leuchteinheit angeordnet, auf welches das von dem Leuchtmittel der Basiseinheit ausgestrahlte Licht auftrifft und mittels Reflexion in eine gewünschte Richtung umgelenkt werden kann. Durch die erfindungsgemäße Konstruktion der Beleuchtungsvorrichtung werden somit erfolgreich die Nachteile aus dem Stand der Technik vermieden und es wird eine langlebige Beleuchtungsvorrichtung bereitgestellt, welche einen sicheren Betrieb sowie auch eine einfache Handhabung gewährleistet.

Die Beleuchtungsvorrichtung weist hierbei wenigstens ein Zugelement auf, das mit der schlauchförmig ausgebildeten Leuchteinheit einerseits und der Basiseinheit andererseits verbunden ist. Dieses Zugelement kann beispielsweise in Form eines Gummis, einer Federwendel oder ähnlichem ausgebildet sein, welches im aufgespannten Zustand der Leuchteinheit gespannt ist, sodass beispielsweise beim Abschalten des Gebläses die Leuchteinheit aus flexiblem Material zügig in Richtung der Basiseinheit in sich zusammenfällt, was die Handhabung einer entsprechenden Beleuchtungsvorrichtung vereinfacht. Des Weiteren können Zugelemente beispielsweise als in das Material des Hohlkörpers eingenähtes Gummi oder Federband ausgebildet sein, welches zudem durch eine Federwinde oder ähnlichem in der Bodengruppe unterstützt werden kann. Zudem können derartige Zugelemente sowohl innerhalb, als auch außerhalb des Hohlkörpers angeordnet sein.

Das Zugelement ist auf einer Aufwickeleinrichtung der Basiseinheit aufwickelbar, wobei die Aufwickeleinrichtung vorzugsweise federbelastet ist. Dieses stellt eine alternative oder ergänzende Ausgestaltung im Verhältnis zur Verwendung eines vorbeschriebenen gummiartigen Zugelementes dar, wobei es denkbar ist, dass das Zugelement nicht elastisch ist und stattdessen bei Abschalten der Beleuchtungsvorrichtung auf die Aufwickeleinrichtung in der Basiseinheit aufgewickelt wird, und zwar in solcher Geschwindigkeit, dass die oberhalb der Basiseinheit in sich zusammenfallenden Leuchteinheit in gewünschter Art und Weise zusammengefaltet wird. Um diesen Vorgang auf einfache Art und Weise zu realisieren ist die Aufwickeleinrichtung, beispielsweise einer Aufwickelrolle, mittels einer Feder vorgespannt, welche das Aufwickeln in der gewünschten Geschwindigkeit ermöglicht, wobei die Federspannung beim Abwickeln des Zugelements erzeugt wird. Beispielsweise kann zumindest eine Aufwickelrolle mit einem Seil verwendet werden, wobei das Seil von der Aufwickelrolle beim Entfalten des Hohlkörpers, zum Beispiel durch ein Gebläse, abgewickelt wird und durch eine Feder eine Vorspannung der Aufwickelrolle erfolgt. Beim Abschalten des Gebläses fehlt der erforderliche Luftdruck um den Hohlkörper zu stabilisieren, sodass die vorgespannte Aufwickelrolle das Seil kontinuierlich aufwickelt und damit den Hohlkörper nach unten zieht. Infolge des langsam abfallenden Innendrucks im Hohlkörper wird der Hohlkörper über die Aufwickelwelle und das Seil zusammengezogen, sodass ein vollautomatischer Einrollmechanismus vorliegt. Bei dieser Lösung besteht ein weiterer Vorteil dadurch, dass auftretende Windbelastungen durch die Aufwickelrollen und Seile abgefangen werden und zu einem selbständigen Wiederaufrichten der Leuchteinheit führt.

Nach einer weiteren vorteilhaften Ausgestaltung ist das Reflexionsmittel kegelförmig ausgebildet, wobei die Kegelspitze in Richtung der Basiseinheit ausgerichtet ist. Diese Ausgestaltung des Reflexionsmittels ist insbesondere dann vorteilhaft, wenn dieses am oberen Ende der Leuchteinheit angeordnet ist, da durch die Ausbildung des Kegels, dass von dem Reflektionsmittel ausgesandte Licht bezüglich einer waagerechten Ebene in dieser um 360° um die Beleuchtungsvorrichtung herum ausgestrahlt werden kann. Je nachdem, wie groß der Winkel an der Kegelspitze ist, kann der Abstrahlungswinkel des Reflexionsmittel zwischen den reflektierten Strahlen und einer waagerechten Ebene auf die erforderlichen Bedingungen eingestellt werden. Des Weiteren ist auch denkbar, dass statt einer kegelförmigen Ausgestaltung irgendeine andere Ausgestaltung für das Reflexionsmittel gewählt wird, welche den jeweiligen Anforderungen an die Beleuchtungsvorrichtung angepasst ist.

Der besondere Vorteil der Erfindung wird dadurch erzielt, dass eine räumliche Trennung zwischen Leuchtmittel und Reflexionsmittel erfolgt.

Denkbar ist des Weiteren, dass die Basiseinheit mehrere Leuchtmittel aufweist, wenn diese wegen der Anforderung an die Beleuchtungsvorrichtung erforderlich sind. Zudem kann die Leuchteinheit je nach Aufforderung auch mit mehreren Reflexionsmitteln ausgestattet sein. Eine solche Lösung bietet sich beispielsweise dann an, wenn ein größerer Durchmesser der Basiseinheit beziehungsweise der Beleuchtungseinrichtung gewünscht wird, wobei die Beleuchtungseinrichtung in mehrere vertikale Kammern unterteilt sein kann, welche individuell durch einzelne Leuchtmittel ausgeleuchtet werden, sodass eine Lichtabstrahlung nur in eine gewünschte Richtung erfolgt, wenn beispielsweise die Kammerunterteilung selbst reflektierend ausgebildet ist.

Eine vorteilhafte Ausgestaltung der Erfindung sieht vor, dass das Reflexionsmittel innerhalb des Hohlkörpers an dem der Basiseinheit abgewanden Ende der Leuchteinheit angeordnet ist. Diese Ausgestaltung hat den Vorteil, dass das von dem Leuchtmittel stammende Licht zunächst teilweise zur Beleuchtung des Hohlkörpers verwendet werden kann, durch den das Licht dann in Form eines diffusen Lichtes in die Umgebung der Beleuchtungsvorrichtung tritt. Das obere Ende bleibt durch die Anordnung des Reflexionsmittels nicht ungenutzt, in dem Sinne, dass das von dem Leuchtmittel ausgestrahlte Licht durch das obere Ende ungenutzt nach oben entweicht, sondern dieses Licht wird durch das Reflexionsmittel beispielsweise in waagerechter Richtung auf den Hohlkörper gelenkt, sodass der Eindruck entsteht, als verfüge die Leuchteinheit an ihrem oberen Ende ebenfalls über ein Leuchtmittel. Diese Anordnung des Reflexionsmittels am oberen Ende der Leuchteinheit bringt somit die gleiche Qualität der Ausleuchtung der Umgebung der Beleuchtungsvorrichtung, wie Sie aus dem Stand der Technik bekannt ist, ohne die aus dem Stand der Technik bekannten Nachteile zu erzeugen. Natürlich ist es aber auch denkbar, dass die Leuchteinheit beispielsweise mehrere Reflexionsmittel aufweist, die in unterschiedlichen Höhen der Leuchteinheit angeordnet sind, wenn es die jeweiligen Anforderungen an die Beleuchtungsvorrichtung erfordern, wobei die Reflektionsmittel zumindest teilweise lichtdurchlässig ausgebildet sind.

Nach einer weiteren vorteilhaften Ausgestaltung der Erfindung besteht der Hohlkörper aus einem flexiblen Material und ist aufspannbar. Der Hohlkörper beziehungsweise die Leuchteinheit können zur Ausbildung ihrer langgestreckten Form aufgeblasen oder anderweitig entfaltet werden, wozu beispielsweise auch mechanische Spannmittel geeignet sind. Das flexible Material kann beispielsweise ein Gewebe oder ein flexibler Kunststoff sein, wobei zudem ein mit Kunststoff oder anderweitig beschichtetes Gewebe als Material denkbar ist. Vorzugsweise wird ein transluzentes Material verwendet. Mit Hilfe von mechanischen Spannmitteln kann die Form der Beleuchtungseinrichtung zusätzlich stabilisiert werden, wobei beispielsweise bei einer runden Leuchte Ringe verwendet werden können, welche wiederum durch spiralförmige oder wendelförmige Spannmittel beabstandet gehalten werden können. Diese Spannmittel können beispielsweise in das Material des Hohlkörpers eingenäht sein.

Gemäß einer weiteren vorteilhaften Ausgestaltung der Erfindung weist die Basiseinheit ein Gebläse auf. Mittels dieses Gebläses kann die Leuchteinheit aus flexiblem Material aufgeblasen werden, sodass keine weiteren mechanischen Aufspannmittel notwendig sind, welche die Handhabung einer entsprechenden Beleuchtungsvorrichtung eventuell erschweren könnten. Alternativ können Spannmittel und Gebläse gemeinsam verwendet werden. Das Gebläse und das Leuchtmittel der Basiseinheit werden dabei vorzugsweise mittels einer Batterie oder eines Akkumulators mit Strom versorgt, was den mobilen Einsatz einer solchen Beleuchtungsvorrichtung erleichtert. Es ist aber auch möglich, die energieverbrauchenden Einrichtungen der Basiseinheit mit externen Stromquellen zu verbinden.

Weiter wird als vorteilhaft angesehen, wenn die vom Gebläse bewegte Luft, welche den Hohlkörper füllt, am Leuchtmittel im Parabolspiegel vorbeifließt und so das Leuchtmittel kühlt, was sich positiv auf die Lebensdauer des Leuchtmittels auswirkt.

In vorteilhafter Weise ist die Basiseinheit mit einem Parabolspiegel versehen, in dessen Brennpunkt das zumindest ein Leuchtmittel angeordnet ist. Diese Ausgestaltung dient der Erhöhung der Lichtausbeute bezüglich des von dem Leuchtmittel ausgestrahlten Lichts, wobei die spezielle Anordnung des Leuchtmittels im Brennpunkt des Parabolspiegels es ermöglicht, dass der Großteil des von dem Leuchtmittel ausgesendeten Lichts auf ein innerhalb des Leuchtmittels angeordnetes Reflexionsmittel fällt, wodurch die Lichtintensität des von der Leuchteinheit abgegebenen diffusen Lichts erhöht wird.

Es wird weiter vorgeschlagen, dass das Reflexionsmittel aus einem reflektierenden und flexiblen Material gebildet ist. Durch diese Ausgestaltung des Reflexionsmittels findet eine Gewichtsreduktion desselben und somit der Leuchteinheit statt, da beispielsweise ein mit einer reflektierenden Beschichtung versehenes Gewebe deutlich leichter als beispielsweise ein herkömmlicher Spiegel ist. Zudem besteht somit sowohl der Hohlkörper als auch das Reflexionsmittel aus einem flexiblen Material, sodass eine Beleuchtungsvorrichtung bereitgestellt wird, welche platzsparend transportierbar ist, da die Leuchteinheit mitsamt des Reflexionsmittels einfach zusammengefaltet werden kann und die Größe der Beleuchtungsvorrichtung während des Transports im Wesentlichen lediglich durch die Größe der Basiseinheit bestimmt ist.

Vorzugsweise ist die Kegelspitze über ein Verbindungselement mit dem Hohlkörper oder der Basiseinheit verbunden. Diese Ausgestaltung stellt eine Stabilisierung der Leuchteinheit dar und ist zudem bei der Verwendung eines flexiblen Materials für das Reflexionsmittel von Vorteil, da das Verbindungselement in derart die Kegelspitze mit der Basiseinheit oder der Leuchteinheit verbindet, dass sich der aus einem flexiblen Material bestehende Kegel beispielsweise beim Aufblasen der Leuchteinheit automatisch aufstellt und in dem Kegelmantel eine ausreichende Spannung erzeugt wird, damit die Reflexionseigenschaften der Kegelmantelfläche optimal ausgenutzt werden können.

Weiterhin ist vorgesehen, dass die Beleuchtungsvorrichtung ein Spannmittel aufweist. Dieses Spannmittel ist vorzugsweise mechanischer Bauart und dient dazu, die Leuchteinheit aufzuspannen, was insbesondere dann vorteilhaft ist, wenn nicht vorgesehen ist, die Leuchteinheit mittels eines Gebläses aufzublasen und somit aufzuspannen. Hierbei sind die unterschiedlichsten Ausgestaltungen von Spannmitteln denkbar, wie beispielsweise ein spiral- oder wendelförmig ausgebildetes federelastisches Element, welches im Transportzustand der Beleuchtungsvorrichtung unter Gegenspannung zusammengedrückt ist und zur Aufspannung des Leuchtmittels vor Ort durch seine innere federelastische Kraft das Leuchtmittel aufspannt. Es sind aber auch beispielsweise teleskopartige Spannvorrichtungen denkbar, welche zum Transport zusammengezogen und vor Ort auf einfache Art und Weise auseinander gezogen werden können, um die Leuchteinheit aufzuspannen.

Nach einer weiteren vorteilhaften Ausgestaltung der Erfindung weist die Basiseinheit ein Schutzelement auf, welches das Leuchtmittel und den Parabolspiegel abdeckend angeordnet ist. Diese Ausgestaltung ist besonders deshalb von Vorteil, da der aus einem flexiblen Material gebildete Hohlkörper bei einem Abbau der Beleuchtungsvorrichtung in sich zusammenfällt und somit in Kontakt mit dem heißen Leuchtmittel kommen könnte, wodurch das textile Material des Hohlkörpers der Leuchteinheit Schaden nehmen könnte. Des Weiteren bleibt der Parabolspiegel vor äußeren Krafteinflüssen verschont, sodass auch dieses empfindliche Bauteil nicht beschädigt werden kann, also insgesamt durch die Anordnung eines solchen Schutzelementes die Langlebigkeit einer entsprechenden Beleuchtungsvorrichtung deutlich erhöht wird. Ein solches Schutzelement kann beispielsweise in Form eines Gitters aus Draht oder anderen geeigneten Werkstoffen ausgebildet sein.

Eine vorbeschriebene Beleuchtungsvorrichtung gemäß der Erfindung weist insbesondere im Vergleich mit einer solchen, wie sie in dem europäischen Patent EP 1 062 458 B1 beschrieben ist, den Vorteil auf, dass der bei Betrieb der Beleuchtungsvorrichtung im Wesentlichen senkrecht angeordnete, schlauchförmig ausgebildete Hohlkörper beim Ablassen der Luft aus diesem nicht zur Seite umfällt, wenn das Gebläse abgeschaltet wird. Durch die gleichmäßig wirkenden Zugelemente wird der Hohlkörper stattdessen ziehharmonikaartig zusammengezogen und legt sich ringförmig über dem Leuchtmittel, welches vorzugsweise abgedeckt ist, zusammen. Damit der Hohlkörper derartig gleichmäßig nach unten gezogen wird, wird vorgeschlagen, dass wenigstens drei Zugelemente zur Ausübung eines gleichmäßigen Zugs nach unten zusammenwirken.

Ferner sei angemerkt, dass im Sinne der vorliegenden Erfindung die verschiedensten Kombinationen der vorbeschriebenen Merkmale denkbar und realisierbar sind, um eine Beleuchtungsvorrichtung bereitzustellen, die an die unterschiedlichsten Anforderungen anpassbar und dennoch einfach und sicher handhabbar ist.

Weitere Merkmale und Vorteile der vorliegenden Erfindung werden im Folgenden anhand der Figur beschrieben.

Es zeigen
- Fig. 1: eine schematische Querschnittsdarstellung eines Ausführungsbeispiel für eine erfindungsgemäße Beleuchtungsvorrichtung,
- Fig. 2: eine weitere schematische Querschnittsdarstellung eines Ausführungsbeispiels für eine erfindungsgemäße Beleuchtungsvorrichtung und
- Fig. 3: das in Fig. 2 gezeigte Ausführungsbeispiel für eine erfindungsgemäße Beleuchtungsvorrichtung mit teilweise zusammengezogener Leuchteinheit.

Figur 1 zeigt eine Beleuchtungsvorrichtung 1 mit einer Basiseinheit 2 und einer daran anordbaren Leuchteinheit 3, wobei die Leuchteinheit 3 einen lang gestreckt und schlauchförmig ausgebildeten Hohlkörper 4 aufweist, dessen eines Ende mit der Basiseinheit 2 verbindbar ist. Die Basiseinheit 2 weist ein Leuchtmittel 5 auf, das in einem Parabolspiegel 6 angeordnet ist, um die Lichtausbeute bezüglich des abgestrahlten Lichts des Leuchtmittels 5 zu maximieren. Das von dem Leuchtmittel 5 abgestrahlte Licht durchläuft, wie es durch die Pfeile 7 in Fig. 2 angedeutet ist, aufwärts die Leuchteinheit 3 und fällt an deren oberen Ende auf ein Reflektionsmittel 8, welches kegelförmig ausgebildet ist und dessen Kegelmantelfläche 9 zur Reflexion des von dem Leuchtmittel 5 stammenden Lichts so angeordnet ist, dass eine waagerechte Abstrahlung von Licht durch das Reflexionsmittel 8 erfolgt, wie sie durch die Pfeile 10 in Fig. 2 angedeutet ist. Die zur Basiseinheit 2 hindeutende Kegelspitze des Reflektionsmittels 8 ist mit einem Verbindungselement 11 verbunden, welches die Kegelspitze in dieser Ausgestaltung mit der Leuchteinheit 3 beziehungsweise dessen Hohlkörper 4 verbindet, sodass die Kegelspitze nach unten in Richtung der Basiseinheit 2 gezogen wird, wenn sich das Leuchtmittel 3 im aufgespannten Zustand befindet. Das Verbindungselement 11 weist zudem Ösen 17 auf, mit denen das Verbindungselement 11 unter anderem mit dem Hohlkörper 4 verbunden ist. Zum Aufspannen der Leuchteinheit 3 weist die Basiseinheit 2 ein Gebläse 12 auf, mit dem von unten Luft in den Hohlkörper 4 mit einem geeigneten Druck eingebracht wird, der ausreicht, der Leuchteinheit 3 eine ausreichende Stabilität auch bei stärkeren auftretenden Winden zu verleihen. Mit dem Pfeil 19 soll verdeutlicht werden, dass der von dem Gebläse 12 erzeugte Luftstrom vorzugsweise durch eine Öffnung im Parabolspiegel 6 hindurch das Leuchtmittel 5 umströmt, wodurch dieses gekühlt wird, was sich positiv auf die Lebensdauer des Leuchtmittels 5 auswirkt.

Weiterhin sind Figur 1 innerhalb der Basiseinheit 2 angeordnete Aufwickeleinheiten 13 zu entnehmen, auf die jeweils ein Zugelement 14 aufwickelbar ist, welches mit dem oberen Ende der Leuchteinheit 3 verbunden ist. Wird das Gebläse 12 abgeschaltet, so kann die Spannung der Leuchteinheit 3 nicht mehr aufrecht gehalten werden und die Aufwickeleinrichtungen 13 wickeln nun die Zugelemente 14 in einer solchen Geschwindigkeit auf, dass die in sich zusammenfallende Leuchteinheit 3 nicht zu einer Seite der Basiseinheit 2 fällt, sondern direkt über ihr zusammengefaltet wird, damit das Material der Leuchteinheit 3 keinen Schaden beispielsweise durch Verschmutzung nehmen kann. Die Aufwickeleinrichtungen 13 sind federbelastet, was durch die Federwindenachse 15 angedeutet sein soll, wodurch das Aufwickeln der Zugelemente 14 nach Abschalten des Gebläses 12 auf die Aufwickeleinrichtungen 13 verursacht wird.

Zum Schutz sowohl des Leuchtmittels 5 als auch des Parabolspiegels 6 vor äußerer Krafteinwirkung einerseits und zum Schutz des beim Abschalten des Gebläses 12 in sich zusammenfallenden Hohlkörpers 4 der Leuchteinheit 3 andererseits ist ein Schutzelement 16 vorgesehen, welches das Leuchtmittel 5 und den Parabolspiegel 6 abdeckend angeordnet ist. Das Schutzelement 16 kann beispielsweise aus einem Drahtkorb bestehen. Ferner ist an der Basiseinheit 2 ein Haltekranz 18 angeordnet, an dem der aufblasbare Hohlkörper 4 angeordnet und befestigbar ist.

Fig. 2 zeigt im Wesentlichen die gleiche Beleuchtungsvorrichtung 1 wie Fig. 1, wobei jedoch der Haltekranz 18 weggelassen worden ist. Des Weiteren sind in Fig. 2 Pfeile 7 und 10 vorhanden, welche den von dem Leuchtmittel 5 und dem Parabolspiegel 6 Strahlenverlauf des Lichts andeuten sollen, wobei klar wird, wie der Strahlenverlauf beispielsweise durch die Ausbildung des Parabolspiegels 6, durch die Art und Weise der Anordnung des Leuchtmittels 5 an dem Parabolspiegel 6 und durch die Ausbildung des Reflexionsmittels 8 beeinflusst werden kann, um eine optimale und gewünschte Ausleuchtung der Umgebung der Beleuchtungsvorrichtung 1 zu erhalten.

Wie schon der Fig. 1 entnommen werden kann, weist die Beleuchtungseinrichtung 1 eine das Leuchtmittel 5, den Parabolspiegel 6, die Aufwickeleinrichtungen 13, das Gebläse 12 und die Federwindenachse 15 aufweisende Basiseinheit 2 auf, wobei der Parabolspiegel 6 und das Leuchtmittel 5 mit einem Schutzelement 16 abgedeckt sind. Mittels des Gebläses 12 wird ein an dem Leuchtmittel 5 vorbeigeführter Luftstrom erzeugt, was durch den Pfeil 19 angedeutet ist, der zur Kühlung des Leuchtmittels 5 sowie zum Aufblasen und Spannen der mit der Basiseinheit 2 verbundenen Leuchteinheit 3 dient. Das im aufgeblasenen Zustand der Leuchteinheit beziehungsweise des Hohlkörpers 4 derselben kegelförmige Reflexionsmittel 8 ist aus flexiblem Material gebildet und weist an seiner Mantelfläche 9 eine Reflexionsbeschichtung zur Reflexion des von dem Leuchtmittel 5 und dem Parabolspiegel 6 kommenden Lichts auf. Das Verbindungselement 11, welches Ösen 3 aufweist, dient hierbei der Formgebung des Reflexionsmittels 8 im aufgeblasenen Zustand der Leuchteinheit 3, wodurch in der Mantelfläche 9 des Reflexionsmittels 8 eine Spannung erzeugt wird, sodass eine optimale und gleichmäßige Reflexion des auf die Mantelfläche 9 treffenden Lichts erfolgen kann. Wird zum Abbau der Beleuchtungsvorrichtung 1 die Luft aus deren Leuchteinheit 3 bei gleichzeitigem Ausschalten des Gebläses 12 herausgelassen, so wird der Hohlkörper 4 der Leuchteinheit 3 mittels der Zugelemente 14 zusammengezogen, was deutlicher im Zusammenhang mit Fig. 3 wird, wobei die Zugelemente 14 in dem gezeigten Ausführungsbeispiels mit dem oberen Ende der Leuchteinheit 3 verbunden sind und jeweils auf eine Aufwickeleinrichtung aufwickelbar sind. Damit die Leuchteinheit 3 im zusammengezogenen Zustand keinen Schaden durch einen Kontakt mit dem heißen Leuchtmittel 5 nimmt, ist dieses und der daran angeordnete Parabolspiegel 6 mit einem Schutzelement 16 abgedeckt.

Fig. 3 zeigt das Ausführungsbeispiels für eine erfindungsgemäße Beleuchtungsvorrichtung 1 aus Fig. 2 in einem teilweise zusammengezogenen Zustand. Dieses Zusammenziehen erfolgt nach Abschalten des Gebläses 12 der Basiseinheit 2, wonach der Druck in dem Hohlkörper 4 der Leuchteinheit 3 abgebaut wird. Wie durch die Pfeile 20 angedeutet, wird dann die Leuchteinheit 3 ziehharmonikaartig mittels der Zugelemente 14 zusammengezogen, welcher Effekt durch die mittels der Federwindenachse 15 federbelasteten Aufwickeleinrichtungen 13 erzeugt wird. Durch diese Ausgestaltung der Beleuchtungsvorrichtung 1 wird erreicht, dass die Leuchteinheit 3 nicht wie bei den Beleuchtungsvorrichtungen aus dem Stand der Technik nach dem Druckabfall in dem Hohlkörper 4 der Leuchteinheit 3 zu einer Seite umfällt und Schaden nimmt. Stattdessen wird die Leuchteinheit 3 zu einem Ring oberhalb des Leuchtmittels 5 und des Parabolspiegels 6 zusammengezogen, wobei ein Kontakt zwischen dem Leuchtmittel 5 beziehungsweise dem Parabolspiegel 6 und der Leuchteinheit 3 durch die Anordnung des Schutzelementes 16 vermieden wird. Zum Ende des Zusammenziehvorgangs der Leuchteinheit 3 trifft das Verbindungselement 11 mit den Ösen 17 und das Reflexionsmittel 8 auf das Schutzelement 16, wodurch auch diese Bestandteile der Leuchteinheit 3 gefaltet und gestaucht werden, so dass insgesamt ein schneller und einfacher Abbau der Beleuchtungsvorrichtung 1 erfolgt, wobei letztere somit Platz sparend ausgebildet und transportierbar ist.

Insbesondere dadurch, dass die erfindungsgemäße Beleuchtungsvorrichtung kein schweres Leuchtmittel im oberen Bereich der Leuchteinheit aufweist, wie es im Stand der Technik vorgesehen ist, kann der vorbeschriebene Zusammenfaltmechanismus angewandt werden. Dadurch wird erfolgreich ein Fallen der Leuchteinheit nach Druckabbau innerhalb dieser zu einer Seite verhindert, was bei den Beleuchtungsvorrichtungen aus dem Stand der Technik zudem dazu führen würde, dass das Leuchtmittel Schaden nehmen kann.

Es zeigt sich, dass mit der vorliegenden Erfindung eine Beleuchtungsvorrichtung 1 bereitgestellt wird, die die Nachteile der Beleuchtungsvorrichtungen des Standes der Technik nicht aufweist und zudem eine sehr einfache Handhabung ermöglicht, sowohl beim Aufbau als auch beim Zusammenbau.

Das anhand der Figur beschriebene Ausführungsbeispiel dient der Erläuterung und ist nicht beschränkend.

### Bezugszeichenliste

- 1: Beleuchtungsvorrichtung
- 2: Basiseinheit
- 3: Leuchteinheit
- 4: Hohlkörper
- 5: Leuchtmittel
- 6: Parabolspiegel
- 7: Pfeil
- 8: Reflexionsmittel
- 9: Kegelmantelfläche
- 10: Pfeil
- 11: Verbindungselement
- 12: Gebläse
- 13: Aufwickeleinrichtung
- 14: Zugelement
- 15: Federwindenachse
- 16: Schutzelement
- 17: Öse
- 18: Haltekranz
- 19: Pfeil

## Patentansprüche

1. Beleuchtungsvorrichtung (1) mit einer Basiseinheit (2) und einer daran anordbaren Leuchteinheit (3), wobei die Leuchteinheit (3) einen langgestreckt und schlauchförmig ausgebildeten Hohlkörper (4) aufweist, dessen eines Ende mit der Basiseinheit (2) verbindbar ist, wobei die Basiseinheit (2) wenigstens ein Leuchtmittel (5) und die Leuchteinheit (3) zumindest ein Reflexionsmittel (8) aufweisen,
**dadurch gekennzeichnet,**
**dass** die Leuchteinheit (3) und die Basiseinheit (2) durch ein Zugelement (14) miteinander verbunden sind, wobei das Zugelement (14) auf einer federbelasteten Aufwickeleinrichtung (13) aufwickelbar ist und das Reflexionsmittel (8) kegelförmig ausgebildet ist, wobei die Kegelspitze in Richtung der Basiseinheit (2) ausgerichtet über ein Verbindungselement (11) mit dem Hohlkörper (4) und/oder der Basiseinheit (2) verbunden ist.

2. Beleuchtungsvorrichtung (1) nach Anspruch 1,
**dadurch gekennzeichnet,**
**dass** der Hohlkörper (4) aus einem flexiblen Material besteht und aufspannbar ist.

3. Beleuchtungsvorrichtung (1) nach einem der vorhergehenden Ansprüche,
**dadurch gekennzeichnet,**
**dass** das Reflexionsmittel (8) innerhalb des Hohlkörpers (4) an dem der Basiseinheit (2) abgewandten Ende der Leuchteinheit (3) angeordnet ist.

4. Beleuchtungsvorrichtung (1) nach einem der vorhergehenden Ansprüche,
**dadurch gekennzeichnet,**
**dass** die Basiseinheit (2) ein Gebläse (12) aufweist.

5. Beleuchtungsvorrichtung (1) nach einem der vorhergehenden Ansprüche,
**dadurch gekennzeichnet,**
**dass** die Basiseinheit (2) einen Parabolspiegel (6) aufweist, in dessen Brennpunkt das Leuchtmittel (5) angeordnet ist.

6. Beleuchtungsvorrichtung (1) nach einem der vorhergehenden Ansprüche,
**dadurch gekennzeichnet,**
**dass** das Reflexionsmittel (8) aus einem reflektierenden und flexiblen Material gebildet ist.

7. Beleuchtungsvorrichtung (1) nach einem der vorhergehenden Ansprüche,
**dadurch gekennzeichnet,**
**dass** die Basiseinheit (2) ein Schutzelement (16) aufweist, welches über das Leuchtmittel (5) und den Parabolspiegel (6) abdeckend angeordnet ist.

## Claims

1. Illumination device (1) having a base unit (2) and a luminescent unit (3) that can be arranged at said base unit (2), the luminescent unit (3) comprising a long stretched-out and tubular hollow body (4) one end being connectable to the base unit (2), the base unit (2) comprising at least one lamp (5) and the luminescent unit (3) comprising at least one reflection means (8),
**characterized in that**
the luminescent unit (3) and the base unit (2) are connected to each other by a pulling element (14), where the pulling element (14) can be wound up on a spring-loaded winding device (13) and the reflection means (8) has a conical design, where the cone point, being oriented in the direction of the base unit (2), is connected with the hollow body (4) and/or the base unit (2) via a connecting element (11).

2. Illumination device (1) according to claim 1,
**characterized in that**
the hollow body (4) consists of a flexible material and can be spanned.

3. Illumination device (1) according to one of the preceding claims,
**characterized in that**
the reflection means (8) is arranged within the hollow body (4) at the end of the luminescent unit (3) facing away from the base unit (2).

4. Illumination device (1) according to one of the preceding claims,
**characterized in that**
the base unit (2) comprises a blower (12).

5. Illumination device (1) according to one of the preceding claims,
**characterized in that**
the base unit (2) comprises a parabolic mirror (6) in the focus of which the lamp (5) is arranged.

6. Illumination device (1) according to one of the preceding claims,
**characterized in that**
the reflection means (8) is formed of a reflective and flexible material.

7. Illumination device (1) according to one of the preceding claims,
**characterized in that**
the base unit (2) comprises a protection element (16) which is arranged to cover the lamp (5) and the parabolic mirror (6).

## Revendications

1. Dispositif d'éclairage (1) comprenant une unité de base (2) et une unité d'éclairage (3) pouvant être disposée sur celle-ci, l'unité d'éclairage (3) présentant un corps creux (4) allongé et réalisé sous forme tubulaire dont une extrémité peut être reliée à l'unité de base (2), l'unité de base (2) présentant au moins un moyen d'éclairage (5) et l'unité d'éclairage (3) présentant au moins un moyen de réflexion (8),
**caractérisé en ce**
**que** l'unité d'éclairage (3) et l'unité de base (2) sont reliées l'une à l'autre par un élément de traction (14), l'élément de traction (14) pouvant être enroulé sur un système d'enroulement à ressort (13) et le moyen de réflexion (8) étant de forme conique, le sommet du cône étant relié au corps creux (4) et/ou à l'unité de base (2) par un élément de liaison (11) orienté en direction de l'unité de base (2).

2. Dispositif d'éclairage (1) selon la revendication 1,
**caractérisé en ce**
**que** le corps creux (4) est composé d'un matériau flexible et étirable.

3. Dispositif d'éclairage (1) selon une des revendications précédentes,
**caractérisé en ce**
**que** le moyen de réflexion (8) est disposé à l'intérieur du corps creux (4) à l'extrémité de l'unité d'éclairage (3) opposée à l'unité de base (2).

4. Dispositif d'éclairage (1) selon une des revendications précédentes,
**caractérisé en ce**
**que** l'unité de base (2) présente un ventilateur (12).

5. Dispositif d'éclairage (1) selon une des revendications précédentes,
**caractérisé en ce**
**que** l'unité de base (2) présente un miroir parabolique (6) dans lequel le moyen d'éclairage (5) est disposé en son centre.

6. Dispositif d'éclairage (1) selon une des revendications précédentes,
**caractérisé en ce**
**que** le moyen de réflexion (8) est formé à partir d'un matériau réfléchissant et flexible.

7. Dispositif d'éclairage (1) selon une des revendications précédentes,
**caractérisé en ce**
**que** l'unité de base (2) présente un élément de protection (16) qui est disposé sur le moyen d'éclairage (5) et le miroir parabolique (6) de manière à les recouvrir.
